# EUROPÄISCHE PATENTSCHRIFT

(11) **EP 1 581 716 B1**
(45) Veröffentlichungstag und Bekanntmachung des Hinweises auf die Patenterteilung: **26.05.2010**
(21) Anmeldenummer: 03779540.8
(22) Anmeldetag: 05.12.2003
(51) Int. Cl.: E06B 9/00

(54) **VORRICHTUNG ZUM ABDICHTEN VON GEB UDE FFNUNGEN**
DEVICE FOR SEALING OPENINGS IN BUILDINGS
DISPOSITIF SERVANT A OBTURER DE MANIERE ETANCHE DES OUVERTURES DE BATIMENT

(30) Priorität: 09.12.2002 AT 18372002
(43) Veröffentlichungstag der Anmeldung: 05.10.2005
(73) Patentinhaber: PrevFix Hochwasserschutz GmbH, 1030 Wien (AT)
(72) Erfinder: MARSCHALL, Hermann, A-9841 Winklern (AT)
(74) Vertreter: Torggler, Paul Norbert
(86) Internationale Anmeldenummer: PCT/AT2003/000363
(87) Internationale Veröffentlichungsnummer: WO 2004/053277

(56) Entgegenhaltungen:
- EP-A- 1 154 118
- DE-A- 3 622 733
- DE-A- 19 857 882
- DE-U- 20 017 043
- GB-A- 2 246 156
- US-A- 2 607 091
- US-A- 2 763 038

## Beschreibung

Die Erfindung betrifft eine Vorrichtung zum Abdichten von Gebäudeöffnungen mit einem Rahmen, der an die innere Lichte der Öffnung anpassbar ist, und einer mit dem Rahmen fest verbundenen, Abschottplatte, wobei der Rahmen an wenigsten einer der Gebäudeöffnung zugewandten Seitenfläche, vorzugsweise umlaufend, ein aufblasbares Dichtelement aufweist.

Eine derartige, aus der DE 4023286 A1 bekannte Vorrichtung weist einen Abdichtrahmen auf, der aus Seitenprofilen, die am Außenumfang mit einem umlaufenden Dichtungsstreifen belegt sind, auf. Die Seitenprofile können durch Verspannelemente auseinander und gegen die Laibungen der Gebäudeöffnungen gedrückt werden. Weiters ist eine die Fläche des Abdeckrahmens überspannende Abdeckplatte vorgesehen. Zum Abdichten der Eckbereiche der zu verschließenden Gebäudeöffnung sind Diagonalverspannungen vorgesehen.

Aus der gattungsgemäßen US 2,763,038 ist ebenfalls ein Abdichtrahmen bekannt für Gebäudeöffnungen bekannt. Dieser Rahmen weist einen umlaufenden Schlauch auf, der beim Aufblasen ein separates, vor dem Aufblasen loses Band dichtend an den inneren Rand der Gebäudeöffnung drückt.

Die GB 2 246 156 A zeigt eine ähnliche Ausführung, bei der im Rahmen ein aufblasbarer Schlauch angeordnet ist, der ein vom Schlauch separates, im Rahmen angebrachtes Dichtband indirekt an die Gebäudeöffnung drückt.

Diese bekannten Vorrichtungen sind durchaus geeignet, das Eindringen von beispielsweise Hochwasser durch die verschlossene Gebäudeöffnung zu vermeiden. In Folge der aufwendigen Konstruktion (u. a. mit aufblasbaren Schläuchen und separaten Dichtbändem) dieser bekannten Vorrichtungen ist jedoch eine rasche und einfache Montage der Abdichtvorrichtung nicht möglich.

Aufgabe der Erfindung ist es, unter Vermeidung der vorbeschriebenen Nachteile eine Vorrichtung zur Abdichtung von Gebäudeöffnungen zu schaffen, die ein geringes Eigengewicht aufweist, einfach zu montieren ist und sich dem Oberflächenveriauf der Laibungen der Gebäudeöffnung anpasst.

Erfindungsgemäß wird dies dadurch erreicht, dass das Dichtelement als im Querschnitt offener Mantel ausgebildet ist und mit wenigstens einem Rahmenteil eine schlauchlos ausgebildet gasdicht geschlossene Kammer bildet, die ist, wobei durch den Überdruck in der Kammer der Mantel an die Laibung der Gebäudeöffnung gepresst wird und mit dieser die Hauptdichtungsebene mit der Gebäudeöffnung bildet. Durch den Überdruck erfolgt eine Anpassung an Maßabweichungen und Unebenheiten an den Laibungen der Gebäudeöffnung sowie eine hermetische Abdichtung der Gebäudeöffnung gegen den Durchtritt von festen, gasförmigen und flüssigen Stoffen.

Außerdem sind zur Montage der Abdichtvorrichtung keine Vorarbeiten notwendig, es muss lediglich der der Größe der Gebäudeöffnungen in etwa angepasste Rahmen der Abdichtvorrichtung in die Gebäudeöffnung eingesetzt werden. Die Arretierung und das Abdichten der Gebäudeöffnung erfolgt dann durch einfaches Aufpumpen des aufblasbaren Dichtelementes.

Gemäß einem Ausführungsbeispiel der Erfindung ist das Dichtelement als im Querschnitt offener, vorzugsweise gummielastischer Mantel ausgebildet, der mit wenigstens einem Rahmenteil eine gasdicht geschlossene Kammer bildet, Dabei wird durch den Überdruck in der Kammer der Mantel an die Laibung der Gebäudeöffnung gepresst und bildet mit dieser die Hauptdichtungsebene mit der Gebäudeöffnung.

Dabei kann gemäß einem bevorzugten Ausführungsbeispiel der Erfindung vorgesehen sein, dass der Rahmen eine tragende Rahmenkonstruktion umfasst, die zusammen mit dem Dichtelement eine zwischen der Gebäudeöffnung und der Rahmenkonstruktion anordenbare gasdichte Kammer bildet, wobei es sich als besonders günstig herausgestellt hat, wenn das Dichtelement im Profilquerschnitt im wesentlichen halbkreisförmig ausgebildet ist. Die tragende Rahmenkonstruktion, die mit dem Dichtelement eine gasdichte Kammer bildet, gibt der Abdichtvorrichtung die notwendige Stabilität, sodass eine feste Verbindung mit dem Mauerwerk hergestellt werden kann. Eine derartige Konstruktion lässt sich mit dem Prinzip eines schlauchlosen Reifens vergleichen, wobei die tragende Rahmenkonstruktion der Felge und der gummielastische Mantel dem Autoreifen entsprechen würden.

Gemäß einer weiteren Ausführungsvariante der Erfindung umfasst der Rahmen ein hinterschnittenes, vorzugsweise flexibles Rahmenprofil, in dem das Dichtelement geführt ist, um auf diese Weise einen vorzugsweise sicheren Sitz des Dichtelementes am Rahmen zu gewährleisten und ein Verrutschen des Dichtelementes bei der Montage der Abdichtvorrichtung zu verhindern.

Ein besonders bevorzugtes Ausführungsbeispiel sieht weiters vor, dass der Rahmen zusätzlich eine tragende Rahmenkonstruktion, die mit dem Rahmenprofil und/oder dem Dichtelement fest verbunden ist, aufweist, wodurch die Stabilität und damit die Dichtheit der Abdichtvorrichtung erhöht wird.

Für die Verbindung des Rahmens mit der Abschottplatte bestehen mehrere Möglichkeiten. Bei einem Ausführungsbeispiel der Erfindung, bei dem die komplette Abdichtvorrichtung in der Gebäudeöffnung angeordnet ist, sodass diese gegenüber der Gebäudeaußenwand nicht vorsteht, ist der Rahmen an den Seitenflächen der Abschottplatte, vorzugsweise umlaufend, mit dieser fest verbunden, vorzugsweise verklebt, angeordnet.

Alternativ kann der Rahmen auch an einer Deckfläche der Abschottplatte, mit dieser fest verbunden, vorzugsweise verklebt, angeordnet sein, wobei es sich beispielsweise bei Hochwasser als günstig für die Verteilung des auf die Abschottplatte wirkenden Druckes herausgestellt hat, wenn die Abschottplatte größer als die Gebäudeöffnung ist, sodass die Abschottplatte zumindest teilweise an der Gebäudeaußenwand anliegt. Auf diese Weise wird der vom Hochwasser ausgeübte Druck zum größten Teil auf die Gebäudewand abgeleitet und somit das Dichtelement entlastet. Um den Eintritt von flüssigen oder gasförmigen Stoffen zwischen der Gebäudeaußenwand und der Abschottplatte zu verhindern, sind gemäß einem bevorzugten Ausführungsbeispiel der Erfindung zwischen dem (den) die Gebäudeöffnung überdeckenden Teil(en) der Abschottplatte und der Gebäudeaußenwand vorzugsweise gummielastische Dichtungen angeordnet.

Damit auch die unterschiedlichen Eckausbildungen der Gebäudeöffnung abgedichtet werden können, sieht ein weiteres Ausführungsbeispiel der Erfindung vor, dass das Dichtelement in den Eckbereichen der Gebäudeöffnung zusätzliche Dichtungsteile aufweist. Alternativ dazu kann das Dichtelement in den Eckbereichen der Gebäudeöffnung auf Gehrung geschnitten sein. In diesem Fall sind die beiden Dichtelementteile an ihren korrespondierenden Schnittflächen miteinander verklebt, vorzugsweise vulkanisiert.

Eine weitere Ausführungsform der Erfindung sieht vor, dass das Dichtelement im unaufgeblasenen Zustand in zumindest einem Eckbereich des Rahmens einen Vorsprung aufweist, d.h., dass das Dichtelement im Bereich des Vorsprungs breiter ist als an den restlichen Stellen. Geht man davon aus, dass Dichtelemente ohne Vorsprünge in den Eckbereichen eine größere Ausdehnung erfahren müssen als an den Seitenflächen, um die Gebäudeöffnung dicht abzuschließen, war es bisher notwendig, dass das Material des ganzen Dichtelementes derart elastisch ist, um auch die Eckbereiche einer Gebäudeöffnung zuverlässig dicht zu verschließen. Durch die erfindungsgemäßen Vorsprünge wird erreicht, dass sich das Dichtelement in den Eckbereichen nicht mehr ausdehnt als an den Seitenflächen, sodass das Material für das Dichtelement nur mehr so elastisch sein muss, dass es die Seitenflächen der Gebäudeöffnung dicht verschließt, d.h. es kann über einen geringeren Dehnungskoeffizienten verfügen und somit billiger sein.als das Material, das für bisherige Dichtelemente verwendet wurde.

Grundsätzlich bestehen mehrere Möglichkeiten, derartige Vorsprünge zu realisieren. So sieht eine Ausführungsform der Erfindung vor, dass der Vorsprung von einem zusätzlichen Dichtungsteil gebildet ist. Diese Variante wird vor allem dann zum Einsatz gelangen, wenn das Dichtelement umlaufend und einstückig ausgebildet ist. Alternativ kann jedoch das Dichtelement in zumindest einem Eckbereich des Rahmens eine Stoßfuge aufweisen, wobei angrenzende Dichtelementteile an ihren korrespondierenden Schnittflächen unlösbar miteinander verbunden, vorzugsweise vulkanisiert, sind, wobei der Vorsprung dadurch realisiert wird, dass in einer Normalansicht auf den Rahmen die Summe der Winkel, die die noch nicht verbundenen Schnittflächen mit den Außenkanten der Dichtelementteile einschließen, kleiner ist als der Winkel zwischen den Außenkanten der noch nicht verbundenen Dichtelementteile.

Eine weitere Möglichkeit, den unterschiedlichen Anforderungen an die Dehnbarkeit des Dichtelementes im Eckbereich und an den Seitenflächen des Rahmens Rechnung zu tragen, besteht gemäß einem weiteren Ausführungsbeispiel der Erfindung darin, dass das Dichtelement zumindest abschnittsweise, vorzugsweise in den Eckbereichen des Rahmens, gestaucht ist.

Durch diese beiden Maßnahmen - entweder die Ausbildung eines Vorsprunges oder die gestauchte Ausbildung des Dichtelementes an den Eckbereichen - wird, einfach ausgedrückt, die auftretende Spannung, die in den Eckbereichen des Dichtelementes infolge der notwendigen Ausdehnung auftritt, reduziert, was einerseits die Lebensdauer der Dichtelemente verlängert und andererseits die Auswahl von kostengünstigeren Materialien zulässt.

Um die Handhabung der Abdichtvorrichtung während der Montage, aber auch schon während der Herstellung und des Transportes möglichst einfach zu gestalten, ist die Abschottplatte in Form einer Leichtwabenplatte, vorzugsweise aus Kunststoffverbundwerkstoffen ausgebildet. Ebenso werden für das Rahmenprofil grundsätzlich leichte und stabile Materialien verwendet. Verwendet man beispielsweise Kunststoff, bietet sich die Herstellung im Spritzgussverfahren an.

Wenn die Vorrichtung mit dem Gebäude permanent verbindbar und zwischen einer die Gebäudeöffnung verschließenden und einer die Gebäudeöffnung zumindest teilweise freigebenden Stellung verschiebbar bzw. verschwenkbar ausgebildet ist, kann die Vorrichtung zur Gänze oder teilweise geöffnet und im Ernstfall wieder rasch geschlossen werden. Möglich sind dabei Klappen- bzw. Balkenkonstruktionen, die jeweils einseitig, beispielsweise mittels Drehpunktbeschlägen, fix am umliegenden Mauerwerk bzw. mit dem Fenster- oder Türzargenelement verbunden sind. Bei entsprechender optischer Gestaltung der Abschottplatte ist die Vorrichtung zum Abdichten der Gebäudeöffnung durchaus geeignet, herkömmliche Fensterläden zu ersetzen.

Weitere Vorteile und Einzelheiten der Erfindung werden im nachfolgenden unter Bezugnahme auf die in der Zeichnung dargestellten Figuren näher erläutert.

Dabei zeigen die
- Fig. 1a und 1 b: schematisch die Anordnung einer erfindungsgemäßen Dichtvorrichtung in einer Gebäudeöffnung,
- Fig. 2a und 2b: zwei unterschiedliche Anordnungsmöglichkeiten einer tragenden Rahmenkonstruktion mit einem mantelförmigen Dichtelement an der Abschottplatte,
- Fig. 4a und 4b: perspektivisch zwei unterschiedliche Ausgestaltungen der Eckbereiche des Dichtelementes,
- Fig. 5a bis 5c: weitere Ausführungsvarianten der Erfindung,
- Fig. 6: eine erfindungsgemäße Vorrichtung mit Verriegelungselementen,
- Fig. 7a und 7b: im Prinzip die schwenkbar bzw. verschiebbare Anordnung der Erfindung vor einer Gebäudeöffnung,
- Fig. 8: eine erfindungsgemäße Vorrichtung, bei der das Dichtelement einen Vorsprung aufweist, und
- Fig. 9a und 9b: ein weiteres Ausführungsbeispiel der erfindungsgemäßen Vorrichtung im nicht verbundenen und verbundenen Zustand.

Die Fig. 1a und 1b zeigen schematisch die Anordnung einer erfindungsgemäßen Vorrichtung 1 in einer Gebäudeöffnung 5. Dabei liegt die Abschottplatte 4, die größer ausgebildet ist als die Gebäudeöffnung 5, an der Gebäudeaußenwand 13 an. Zwischen der Abschottplatte 4 und der Gebäudeaußenwand 13 ist eine gummielastische Dichtung 14 angeordnet. Der Rahmen 2 ist an einer Deckfläche 12 der Abschottplatte 4 angeordnet. Die Befestigung des Rahmens 2, der im gezeigten Ausführungsbeispiel als tragende Rahmenkonstruktion 7 ausgebildet ist, an der Abschottplatte 4 kann beispielsweise durch Verklebung erfolgen. Aber auch andere Befestigungsmöglichkeiten, wie z.B. eine mechanische Befestigung mittels Schrauben ist denkbar.

Der Rahmen 2 entspricht in seiner Größe in etwa dem Ausmaß der Gebäudeöffnung, ist aber geringfügig kleiner als diese. Auf den den Laibungen 18 und 18' der Gebäudeöffnung 5 zugewandten Seiten ist an der tragenden Rahmenkonstruktion 7 ein gummielastisches, mantelförmiges Dichtelement 3 angeordnet. Das mantelförmige Dichtelement 3 und die tragende Rahmenkonstruktion 7 bilden zusammen eine gasdicht geschlossene Kammer 6, in die über das Ventil 17 gas-, gelförmige bzw. fluide Medien, beispielsweise Luft, PV-Schaum u.ä. eingebracht werden. Der in der gasdichten Kammer 6 entstehende Druck presst das Dichtelement 3 gegen die Laibungen 18, 18' der Gebäudeöffnung 5, wodurch gleichzeitig eine Fixierung der Vorrichtung 1 in der Gebäudeöffrtung 5 und eine Abdichtung der Gebäudeöffnung gegen feste, flüssige und gasförmige Stoffe gewährleistet wird.

Es versteht sich von selbst, dass die Anwendung der erfindungsgemäßen Vorrichtung nicht auf das Verschließen von Gebäudeöffnungen beschränkt ist. Weitere Anwendungsbereiche sind überall dort zu finden, wo Räume gegen andere Räume oder nach außen abgeschottet werden müssen, wie beispielsweise beim Bootbau, Fahrzeugbau, Flugzeugbau, im Laborwesen, beim Abdichten vom Möbeln, bei Fenster- und Türdichtungen, Raumtrennwänden, im Tunnel- und Bergbauwesen sowie zum Abdichten von ortsfesten oder mobilen Behältnissen, beispielsweise Containern. Dabei können verschiedenste Formen von Vielecken, unterschiedlichste Eckwinkelanordnungen, bis hin zu Rundungen und Kreissegmentausbildungen verwirklicht werden.

Das geringe Gewicht, die einfache Konstruktion sowie das aufblasbare Dichtelement, das neben der Herstellung der Dichtheit auch zur Befestigung dient, verlangen keine Vormontage und ermöglichen, dass auch größere Abdichtvorrichtungen von einer Person alleine angebracht werden können. Bei der Herstellung der Abschottungskonstruktion, die in der Regel nach Baumaß erfolgt, werden grundsätzlich leichte und stabile Materialien verwendet. So kann die Abschottplatte beispielsweise aus Leichtbauwabenplatten, entweder aus Kunststoff-Verbundwerkstoff oder aus Aluminium, hergestellt sein. Auch der Rahmen kann aus Kunststoff oder Aluminium hergestellt sein, wobei sich die Herstellung im Spritzgießverfahren besonders anbietet. Das Material für das Dichtelement wird in der Regel gummielastisch und annähernd gasdicht ausgebildet sein, sodass es bei einer Erhöhung des Innendruckes in der gasdichten Kammer die notwendige Dehnbarkeit bzw. Elastizität aufweist.

Bei den in den Fig. 2a und 2b gezeigten Ausführungsbeispielen wird der Rahmen von einer tragenden Rahmenkonstruktion 7 und das Dichtelement von einem halbkreisförmigen, krummen, elastischen Mantel 8 gebildet. Die Rahmenkonstruktion 7 und der Mantel 8 bilden zusammen eine gasdicht geschlossene Kammer 6. In der Rahmenkonstruktion 7 ist weiters ein Ventil 17, mit dem gas-, gelförmige bzw. fluide Medien in die gasdichte Kammer 6 eingebracht werden, angeordnet.

Beim Beispiel nach Fig. 2a ist die Rahmenkonstruktion 7 an einer Deckfläche 12 der Abschottplatte 4 angeordnet. Alternativ kann jedoch, wie in Fig. 2b gezeigt, die Rahmenkonstruktion 7 an einer Seitenfläche 11 der Abschottplatte 4 angeordnet sein. Bei dieser Variante hat es sich als günstig herausgestellt, wenn die tragende Rahmenkonstruktion 7 mit der Abschottplatte 4 einstückig hergestellt ist. Neben der gezeigten halbkreisförmigen Ausbildung des gummielastischen Mantels 8 wäre beispielsweise auch eine U-förmige Ausbildung des Mantels 8 zweckerfüllend.

Die Fig. 4a und 4b zeigen zwei unterschiedliche Eckausbildungen einer erfindungsgemäßen Vorrichtung 1. Bei der in Fig. 4a gezeigten Vorrichtung 1 weist das Dichtelement in den Eckbereichen ein zusätzliches Dichtungsteil 15 auf, das mit dem Dichtelement 10 verklebt, vorzugsweise auf dieses aufvulkanisiert ist. Bei der Ausführungsvariante nach Fig. 4b, bei der der Rahmen von einer tragenden Rahmenkonstruktion 7 und das Dichtelement von einem gummielastischen Mantel 8 gebildet wird, ist das Dichtelement in den Eckbereichen auf Gehrung geschnitten, wobei die beiden Dichtelementteile 3', 3" an ihren korrespondierenden Schnittflächen verklebt, vorzugsweise vulkanisiert, sind.

Die Einbringung von gasförmigen oder flüssigen bzw. gelförmigen Medien in die vorzugsweise gasdichte Kammer 6 kann über herkömmliche Ventile beispielsweise von Hand erfolgen. Alternativ kann die Zuführung jedoch auch automatisch erfolgen, wobei die Druckzuführung über Druckanzeigen bzw. Druckbegrenzungselemente überwacht werden kann.

Die Fig. 5a bis 5c zeigen weitere Ausführungsbeispiele der Erfindung, mit denen die Anpassung an unterschiedliche bauliche Gegebenheiten möglich ist. So können bei großen Gebäudeöffnungen, wie in Fig. 5a dargestellt, die Öffnungen durch Streben 19 unterteilt werden, wodurch es möglich ist, die Größe der Abdichtvorrichtung 1 auf einem Maß zu halten, das auch eine Montage der Vorrichtung 1 durch eine Person erlaubt. Bei dem in Fig. 5b gezeigten Ausführungsbeispiel reicht die Gebäudeöffnung bis auf den Boden. Dadurch fehlt der Anschlag für die Abschottplatte 4. Dieses bei Schaufensterauslagen oder Gebäudeeingängen häufig auftretende Problem wird, wie in Fig. 5b gezeigt, durch Anordnung einer Bodenschiene 20 gelöst. Diese Bodenschiene 20 muss auf dem Boden nicht befestigt werden, da sie ja in Folge des in der Kammer 6 herstellenden Überdruckes fest gegen den Boden gedrückt wird. Aus Fig. 5c ist ersichtlich, dass bei Gebäudeöffnungen, in denen ein Fenster 21 mit einem Fensterbrett 22 angeordnet ist, die Abschottplatte 4 eine Aussparung 23 zur Aufnahme des über die Gebäudeaußenwand 13 vorspringenden Teiles des Fensterbrettes 22 aufweist. Aufgrund der wabenförmige Ausbildung der Abschottplatte 4 stellt diese Aussparung 23 keine sonderliche Beeinträchtigung der Stabilität der Abschottplatte 4 dar.

Die Fig. 6 zeigt eine einbruchsichere Variante der erfindungsgemäßen Vorrichtung, bei der auf der dem Inneren des Gebäudes zugewandten Seite des Rahmens Verriegelungselemente 16, die mit dem umgebenden Mauerwerk bzw. mit dem Fenster- oder Türzargenelement verbunden werden können, angeordnet sind. Neben der gezeigten Verriegelungsvariante wäre unter anderem die Anordnung einer Rast- oder einer Schraubverbindung zweckerfüllend.

In den Fig. 7a und 7b ist schematisch eine permanente Anordnung der Vorrichtung 1 im Bereich der Gebäudeöffnung 5 gezeigt, wobei die Vorrichtung 1 nach Fig. 7a zwischen einer die Gebäudeöffnung 5 verschließenden Gebrauchstellung und einer die Gebäudeöffnung zumindest teilweise freigebenden Offenstellung, die strichliert dargestellt ist, verschiebbar, beispielsweise über eine Balkenkonstruktion, gelagert ist.

Nach Fig. 7b kann die Vorrichtung 1 wiederum zwischen einer die Gebäudeöffnung 5 verschließenden und einer die Gebäudeöffnung freigebenden Stellung (strichliert) bewegt werden. Im Gegensatz zur Fig. 7a ist nach Fig. 7b die Vorrichtung 1 jedoch schwenkbar, beispielsweise mittels Drehpunktbeschlägen, am umliegenden Mauerwerk befestigt.

Die Fig. 8 zeigt ein weiteres Ausführungsbeispiel der Erfindung, bei der das Dichtelement 8 einen Vorsprung 26 aufweist, der von einem zusätzlichen Dichtelementteil 15' gebildet ist. Dabei ist der Normalabstand H₂ des Vorsprunges 26 von den angrenzenden Längskanten des Rahmens 2 größer als der Normalabstand H₁ der entlang der Längskanten verlaufenden Bereiche des Dichtelementes 8 von den Längskanten des Rahmens 2. Die bei Dichtelementen ohne Vorsprung erforderliche größere Ausdehnung in den Eckbereichen des Rahmens gegenüber den entlang der Längskanten verlaufenden Bereichen wird beim gezeigten Ausführungsbeispiel also dadurch vermieden, dass der Vorsprung 26 bereits im unaufgeblasenen Zustand um die Differenz zwischen H₂ und H₁ weiter vorsteht. Bei der Montage der erfindungsgemäßen Vorrichtung wird der Rahmen 2 mit dem Dichtelement 8 in die Gebäudeöffnung 5 eingebracht, so dass der Vorsprung 26 an der Wandung der Gebäudeöffnung 5 anliegt. Beim Aufblasen dehnt sich dann das Dichtelement 8 in den entlang der Längskanten verlaufenden Bereichen, bis es ebenfalls an der Wandung der Gebäudeöffnung anliegt.

Die Fig. 9a und 9b zeigen ein weiteres Ausführungsbeispiel, bei dem der erfindungsgemäße Vorsprung 26 dadurch realisiert wird, dass die Winkel die Summe der Winkel β, β', die die noch nicht verbundenen Schnittflächen 24, 24' mit den Außenkanten 25, 25' der Dichtelementteile 3', 3" einschließen, kleiner ist als der Winkel α zwischen den Außenkanten 25, 25' der noch nicht verbundenen Dichtelementteile 3', 3". Werden nun, wie in Fig. 9b gezeigt, die Dichtelementteile 3', 3" miteinander verbunden, bildet sich eine Stoßfuge 27 aus, wobei infolge der falschen Gehrung das Dichtelement 8 einen Vorsprung 26 ausbildet. Ein weiterer Vorteil einer derartigen Ausbildung besteht darin, dass das Dichtelement 8 in den Eckbereichen abschnittsweise gestaucht ist, sodass die infolge des Aufblasens des Dichtelementes 8 hervorgerufene Dehnung zumindest in diesen Bereichen A teilweise kompensiert wird.

Es sei noch darauf hingewiesen, dass es sich bei den Figuren um Prinzipdarstellungen handelt, aus denen keine Rückschlüsse auf die tatsächlichen Maße der erfindungsgemäßen Vorrichtung geschlossen werden können. Es versteht sich von selbst, dass die Erfindung nicht auf die gezeigten Ausführungsbeispiele beschränkt ist. So wäre es z.B. denkbar, lediglich auf zwei Seiten des Rahmens aufblasbare Dichtelemente anzuordnen, während auf den beiden gegenüberliegenden Seiten elastische, aber nicht aufblasbare Dichtelemente angeordnet sind. Auch könnte das Abdichten der Eckbereiche zur Gänze entfallen. Es besteht aber auch die Möglichkeit, ausschließlich die Eckbereiche abzudichten. Die vorgenannten Varianten setzen jedoch voraus, dass die zwischen der Abschottplatte und der Gebäudeaußenwand angeordnete Dichtung die Dichtfunktion des in den Ansprüchen beschriebenen Dichtelementes übernimmt. Weiters wäre es möglich, in den Laibungen der Gebäudeöffnungen einen Vakuumrahmen zu integrieren, der das Dichtelement in den Rahmen hineinsaugt, und auf diese Weise die Dichtheit zwischen dem Rahmen und der Fensterlaibung herstellt.

## Patentansprüche

1. Vorrichtung zum Abdichten von Gebäudeöffnungen mit einem Rahmen, der an die innere Lichte der Öffnung anpassbar ist, und einer mit dem Rahmen fest verbundenen, Abschottplatte, wobei der Rahmen an wenigsten einer der Gebäudeöffnung zugewandten Seitenfläche, vorzugsweise umlaufend, ein aufblasbares Dichtelement aufweist, **dadurch gekennzeichnet, dass** das Dichtelement (8) als im Querschnitt offener Mantel ausgebildet ist und mit wenigstens einem Rahmenteil eine gasdicht geschlossene Kammer (6) bildet, die schlauchlos ausgebildet ist.

2. Vorrichtung nach Anspruch 1, **dadurch gekennzeichnet, dass** im Rahmen (2) ein Ventil (17) angeordnet ist, welches in die geschlossene Kammer (6) mündet, wobei über das Ventil (17) ein gas-, gelförmiges oder fluides Füllmedium in die Kammer (6) einbringbar ist.

3. Vorrichtung nach Anspruch 1 oder 2, **dadurch gekennzeichnet, dass** beim Befüllen das Füllmedium zumindest das Dichtelement (8) direkt kontaktiert.

4. Vorrichtung nach Anspruch 3, **dadurch gekennzeichnet, dass** das Dichtelement (8) und der Rahmenteil, die gemeinsam die gasdicht geschlossene Kammer (6) bilden, derart angeordnet und ausgebildet sind, dass beim Befüllen das Füllmedium das Dichtelement (8) und den Rahmenteil direkt kontaktiert.

5. Vorrichtung nach einem der Ansprüche 1 bis 4, **dadurch gekennzeichnet, dass** das Dichtelement (8) und der Rahmenteil, die gemeinsam die gasdicht geschlossene Kammer (6) bilden, derart angeordnet und ausgebildet sind, dass sich beim Befüllen ausschließlich das Dichtelement (8) dehnt.

6. Vorrichtung nach Anspruch 1 oder 2, **dadurch gekennzeichnet, dass** der im Querschnitt offene Mantel gummielastisch ist.

7. Vorrichtung nach einem der Ansprüche 1 bis 7, **dadurch gekennzeichnet, dass** der Rahmen (2) eine tragende Rahmenkonstruktion (7) umfasst, die zusammen mit dem Dichtelement (8) eine zwischen der Gebäudeöffnung (5) und der Rahmenkonstruktion (7) anordenbare gasdichte Kammer (6) bildet.

8. Vorrichtung nach einem der Ansprüche 1 bis 8, **dadurch gekennzeichnet, dass** das Dichtelement (8) im Profilquerschnitt im Wesentlichen halbkreisförmig ausgebildet ist.

9. Vorrichtung nach einem der Ansprüche 1 bis 9, **dadurch gekennzeichnet, dass** der Rahmen (2) ein hinterschnittenes, vorzugsweise flexibles Rahmenprofil (9), in dem das Dichtelement (10) geführt ist, umfasst.

10. Vorrichtung nach Anspruch 10, **dadurch gekennzeichnet, dass** der Rahmen (2) eine tragende Rahmenkonstruktion (7), die mit dem Rahmenprofil (9) und/oder dem Dichtelement (10) fest verbunden ist, aufweist.

11. Vorrichtung nach einem der Ansprüche 1 bis 11, **dadurch gekennzeichnet, dass** der Rahmen (2) an den Seitenflächen (11) der Abschottplatte (4), vorzugsweise umlaufend, mit dieser fest verbunden, vorzugsweise verklebt, angeordnet oder direkt daran ausgebildet ist.

12. Vorrichtung nach einem der Ansprüche 1 bis 11, **dadurch gekennzeichnet, dass** der Rahmen (2) an einer Deckfläche (12) der Abschottplatte (4), mit dieser fest verbunden, vorzugsweise verklebt, angeordnet oder direkt daran ausgebildet ist.

13. Vorrichtung nach Anspruch 13, **dadurch gekennzeichnet, dass** die Abschottplatte (4) größer als die Gebäudeöffnung (5) ist.

14. Vorrichtung nach Anspruch 14, **dadurch gekennzeichnet, dass** zwischen dem (den) die Gebäudeöffnung (5) überdeckenden Teil(en) der Abschottplatte (4) und der Gebäudeaußenwand (13) vorzugsweise gummielastische Dichtungen (14) angeordnet sind.

15. Vorrichtung nach einem der Ansprüche 1 bis 15, **dadurch gekennzeichnet, dass** das Dichtelement (8, 10) in den Eckbereichen der Gebäudeöffnung (5) zusätzliche Dichtungsteile (15) aufweist.

16. Vorrichtung nach einem der Ansprüche 1 bis 15, **dadurch gekennzeichnet, dass** das Dichtelement (8, 10) in den Eckbereichen der Gebäudeöffnung (5) auf Gehrung geschnitten ist und die beiden Dichtelementteile an ihren korrespondierenden Schnittflächen miteinander verklebt, vorzugsweise vulkanisiert, sind.

17. Vorrichtung nach einem der Ansprüche 1 bis 15, **dadurch gekennzeichnet, dass** das Dichtelement (8, 10) im unaufgeblasenen Zustand in zumindest einem Eckbereich des Rahmens (2) einen Vorsprung (26) aufweist.

18. Vorrichtung nach Anspruch 18, **dadurch gekennzeichnet, dass** der Vorsprung (26) von einem zusätzlichen Dichtungsteil (15') gebildet ist.

19. Vorrichtung nach Anspruch 18, **dadurch gekennzeichnet, dass** das Dichtelement (8, 10) in dem zumindest einen Eckbereich des Rahmens (2) eine Stoßfuge (27) aufweist, wobei angrenzende Dichtelementteile (3', 3") an ihren korrespondierenden Schnittflächen (24, 24') unlösbar miteinander verbunden, vorzugsweise vulkanisiert, sind und wobei - in einer Normalansicht auf den Rahmen (2) - die Summe der Winkel (β, β'), die die noch nicht verbundenen Schnittflächen (24, 24') mit den Außenkanten (25, 25') der Dichtelementteile (3', 3") einschließen, kleiner ist als der Winkel (α) zwischen den Außenkanten (25, 25') der noch nicht verbundenen Dichtelementteile (3', 3").

20. Vorrichtung nach einem der Ansprüche 1 bis 10, **dadurch gekennzeichnet, dass** das Dichtelement (8, 10) zumindest abschnittsweise, vorzugsweise in den Eckbereichen des Rahmens (2), gestaucht ist.

21. Vorrichtung nach einem der Ansprüche 1 bis 21, **dadurch gekennzeichnet, dass** die Abschottplatte (4) in Form einer Leichtbau-Wabenplatte, vorzugsweise aus Kunststoff-Verbundwerkstoffen, ausgebildet ist.

22. Vorrichtung nach einem der Ansprüche 1 bis 21, **dadurch gekennzeichnet, dass** die Vorrichtung (1) mit dem Gebäude permanent verbunden ist und zwischen einer die Gebäudeöffnung (5) verschließenden und einer die Gebäudeöffnung (5) zumindest teilweise freigebenden Stellung verschiebbar bzw. verschwenkbar gelagert ist.

23. Vorrichtung nach einem der Ansprüche 1 bis 23, **dadurch gekennzeichnet, dass** das Dichtelement (8) im Längsschnitt um die Rahmenkonstruktion (7) umlaufend ausgebildet ist.

## Claims

1. A device for sealing openings in buildings comprising a frame which can be adapted to the inside dimensions of the opening, and a screening panel fixedly connected to the frame, wherein the frame has an inflatable sealing element, preferably in circumferentially extending relationship, at at least one lateral surface that is towards the opening in the building, **characterised in that** the sealing element (8) is in the form of a casing that is open in cross-section, and with at least one frame portion forms a gas-tightly closed chamber (6) which is of a tubeless nature.

2. A device according to claim 1 **characterised in that** arranged in the frame (2) is a valve (17) which opens into the closed chamber (6), wherein a gaseous, gel-form or fluid filling medium can be introduced into the chamber (6) by way of the valve (17).

3. A device according to claim 1 or claim 2 **characterised in that** in the filling operation the filling medium directly contacts at least the sealing element (8).

4. A device according to claim 3 **characterised in that** the sealing element (8) and the frame portion which jointly form the gas-tightly closed chamber (6) are of such an arrangement and configuration that in the filling operation the filling medium directly contacts the sealing element (8) and the frame portion.

5. A device according to one of claims 1 to 4 **characterised in that** the sealing element (8) and the frame portion which jointly form the gas-tightly closed chamber (6) are of such an arrangement and configuration that in the filling operation exclusively the sealing element (8) stretches.

6. A device according to claim 1 or claim 2 **characterised in that** the casing which is open in cross-section is rubber-elastic.

7. A device according to one of claims 1 to 6 **characterised in that** the frame (2) includes a supporting frame structure (7) which together with the sealing element (8) forms a gas-tight chamber (6) which can be arranged between the opening (5) in the building and the frame structure (7).

8. A device according to one of claims 1 to 7 **characterised in that** the sealing element (8) is of a substantially semicircular configuration in the profile cross-section.

9. A device according to one of claims 1 to 8 **characterised in that** the frame (2) has an undercut, preferably flexible frame profile member (9) in which the sealing element (10) is guided.

10. A device according to claim 9 **characterised in that** the frame (2) has a supporting frame structure (7) which is fixedly connected to the frame profile member (9) and/or the sealing element (10).

11. A device according to one of claims 1 to 10 **characterised in that** the frame (2) is arranged at the lateral surfaces (11) of the screening panel (4), preferably in circumferentially extending relationship, fixedly connected thereto, preferably glued thereto, or is provided directly thereon.

12. A device according to one of claims 1 to 10 **characterised in that** the frame (2) is arranged at a cover surface (12) of the screening panel (4), fixedly connected thereto, preferably glued thereto, or is provided directly thereon.

13. A device according to claim 12 **characterised in that** the screening panel (4) is larger than the opening (5) in the building.

14. A device according to claim 13 **characterised in that** preferably rubber-elastic seals (14) are arranged between the portion or portions of the screening plate (4), that cover over the opening (5) in the building, and the outside wall (13) of the building.

15. A device according to one of claims 1 to 14 **characterised in that** the sealing element (8, 10) has additional sealing portions (15) in the corner regions of the opening (5) in the building.

16. A device according to one of claims 1 to 14 **characterised in that** the sealing element (8, 10) is cut on the bevel in the corner regions of the opening (5) in the building and the two sealing element portions are glued together, preferably vulcanised, at their corresponding cut surfaces.

17. A device according to one of claims 1 to 14 **characterised in that** in the non-inflated condition the sealing element (8, 10) has a projection (26) in at least one corner region of the frame (2).

18. A device according to claim 17 **characterised in that** the projection (26) is formed by an additional sealing portion (15').

19. A device according to claim 17 **characterised in that** in the at least one corner region of the frame (2) the sealing element (8, 10) has a butt joint (27), wherein adjoining sealing element portions (3', 3") are non-releasably connected together at their corresponding cut surfaces (24, 24'), preferably vulcanised, and wherein - in a normal view on to the frame (2) - the sum of the angles (β, β') which the cut surfaces (24, 24') which are not yet connected include with the outside edges (25, 25') of the sealing element portions (3', 3") is less than the angle (α) between the outside edges (25, 25') of the sealing element portions (3', 3") which are not yet connected.

20. A device according to one of claims 1 to 9 **characterised in that** the sealing element (8, 10) is upset at least portion-wise, preferably in the corner regions of the frame (2).

21. A device according to one of claims 1 to 20 **characterised in that** the screening panel (4) is in the form of a lightweight honeycomb panel, preferably of plastic composite materials.

22. A device according to one of claims 1 to 20 **characterised in that** the device (1) is permanently connected to the building and is mounted slidably or pivotably between a position of closing the opening (5) in the building and a position of at least partially opening the opening (5) in the building.

23. A device according to one of claims 1 to 22 **characterised in that** the sealing element (8) is of a configuration in longitudinal section extending circumferentially around the frame structure (7).

## Revendications

1. Dispositif servant à rendre étanche des ouvertures de bâtiment avec un cadre qui peut être adapté au diamètre intérieur de l'ouverture, et une plaque de cloisonnement reliée fixement au cadre, le cadre présentant sur au moins une surface latérale tournée vers l'ouverture de bâtiment, de préférence en faisant un tour, un élément étanche gonflable, **caractérisé en ce que** l'élément étanche (8) est réalisé comme une enveloppe ouverte en section et forme avec au moins une partie de cadre une chambre (6) fermée de manière étanche au gaz qui est réalisée sans boyau.

2. Dispositif selon la revendication 1, **caractérisé en ce qu'**une soupape (17) est disposée dans le cadre (2), laquelle débouche dans la chambre (6) fermée, un produit de remplissage gazeux, à la consistance d'un gel ou fluide pouvant être introduit dans la chambre (6) par le biais de la soupape (17).

3. Dispositif selon la revendication 1 ou 2, **caractérisé en ce que** lors du remplissage, le produit de remplissage touche directement au moins l'élément étanche (8).

4. Dispositif selon la revendication 3, **caractérisé en ce que** l'élément étanche (8) et la partie de cadre qui forment ensemble la chambre (6) fermée de manière étanche au gaz sont disposés et réalisés de telle sorte que lors du remplissage, le produit de remplissage touche directement l'élément étanche (8) et la partie de cadre.

5. Dispositif selon l'une quelconque des revendications 1 à 4, **caractérisé en ce que** l'élément étanche (8) et la partie de cadre qui forment ensemble la chambre (6) fermée de manière étanche au gaz sont disposés et réalisés de telle sorte que l'élément étanche (8) s'étende exclusivement lors du remplissage.

6. Dispositif selon la revendication 1 ou 2, **caractérisé en ce que** l'enveloppe ouverte en section est élastique.

7. Dispositif selon l'une quelconque des revendications 1 à 6, **caractérisé en ce que** le cadre (2) comporte une construction de cadre (7) porteuse qui forme conjointement avec l'élément étanche (8) une chambre (6) étanche au gaz pouvant être disposée entre l'ouverture de bâtiment (5) et la construction de cadre (7).

8. Dispositif selon l'une quelconque des revendications 1 à 7, **caractérisé en ce que** l'élément étanche (8) est réalisé essentiellement en forme de demi-cercle en section profilée.

9. Dispositif selon l'une quelconque des revendications 1 à 8, **caractérisé en ce que** le cadre (2) comporte un profilé de cadre (9) contre-dépouillé, de préférence flexible, dans lequel l'élément étanche (10) est guidé.

10. Dispositif selon la revendication 9, **caractérisé en ce que** le cadre (2) présente une construction de cadre (7) porteuse qui est reliée fixement au profilé de cadre (9) et/ou à l'élément étanche (10).

11. Dispositif selon l'une quelconque des revendications 1 à 10, **caractérisé en ce que** le cadre (2) sur les surfaces latérales (11) de la plaque de cloisonnement (4) est relié fixement à celle-ci de préférence en faisant un tour, de préférence collé, disposé ou réalisé directement dessus.

12. Dispositif selon l'une quelconque des revendications 1 à 10, **caractérisé en ce que** le cadre (2) sur une surface de recouvrement (12) de la plaque de cloisonnement (4) est relié fixement à celle-ci, de préférence collé, disposé ou réalisé directement dessus.

13. Dispositif selon la revendication 12, **caractérisé en ce que** la plaque de cloisonnement (4) est plus grande que l'ouverture de bâtiment (5).

14. Dispositif selon la revendication 13, **caractérisé en ce que** des garnitures (14) de préférence élastiques sont disposées entre la(les) partie(s) recouvrant l'ouverture de bâtiment (5) de la plaque de cloisonnement (4) et la paroi extérieure de bâtiment (13).

15. Dispositif selon l'une quelconque des revendications 1 à 14, **caractérisé en ce que** l'élément étanche (8, 10) présente dans les zones angulaires de l'ouverture de bâtiment (5) des parties de garniture (15) supplémentaires.

16. Dispositif selon l'une quelconque des revendications 1 à 14, **caractérisé en ce que** l'élément étanche (8, 10) est coupé en onglet dans les zones angulaires de l'ouverture de bâtiment (5) et les deux parties d'élément étanche sont collées, de préférence vulcanisées l'une avec l'autre sur leurs surfaces de coupe correspondantes.

17. Dispositif selon l'une quelconque des revendications 1 à 14, **caractérisé en ce que** l'élément étanche (8, 10) présente une saillie (26) à l'état non gonflé dans au moins une zone angulaire du cadre (2).

18. Dispositif selon la revendication 17, **caractérisé en ce que** la saillie (26) est formée par une partie de garniture (15') supplémentaire.

19. Dispositif selon la revendication 17, **caractérisé en ce que** l'élément étanche (8, 10) présente dans l'au moins une zone angulaire du cadre (2) un joint (27), des parties d'élément étanche (3', 3") contiguës étant reliées l'une avec l'autre de manière indétachable sur leurs surfaces de coupe (24, 24') correspondantes, de préférence vulcanisées et, dans une vue normale du cadre (2), la somme des angles (β, β') qui forment les surfaces de coupe (24, 24') qui ne sont pas encore reliées avec les arêtes extérieures (25, 25') des parties d'élément étanche (3', 3"), étant plus petite que l'angle (α) entre les arêtes extérieures (25, 25') des parties d'élément étanche (3', 3") qui ne sont pas encore reliées.

20. Dispositif selon l'une quelconque des revendications 1 à 9, **caractérisé en ce que** l'élément étanche (8, 10) est aplati au moins par endroits, de préférence dans les zones angulaires du cadre (2).

21. Dispositif selon l'une quelconque des revendications 1 à 20, **caractérisé en ce que** la plaque de cloisonnement (4) est réalisée sous la forme d'une plaque en nid-d'abeilles de construction légère, de préférence en matériaux composites plastiques.

22. Dispositif selon l'une quelconque des revendications 1 à 20, **caractérisé en ce que** le dispositif (1) est relié en permanence au bâtiment et est logé de manière à pouvoir coulisser ou pivoter entre une position fermant l'ouverture de bâtiment (5) et une position libérant au moins partiellement l'ouverture de bâtiment (5).

23. Dispositif selon l'une quelconque des revendications 1 à 22, **caractérisé en ce que** l'élément étanche (8) est réalisé en faisant un tour en coupe longitudinale autour de la construction de cadre (7).
